# EUROPÄISCHE PATENTSCHRIFT

(11) **EP 1 437 454 B1**
(45) Veröffentlichungstag und Bekanntmachung des Hinweises auf die Patenterteilung: **17.04.2013**
(21) Anmeldenummer: 04000250.3
(22) Anmeldetag: 08.01.2004
(51) Int. Cl.: E04F 11/16, E04F 19/02

(54) **Höhenverstellbarer Eckkantenschutz**
Height-adjustable edge protector
Cornière de protection réglable en hauteur

(30) Priorität: 11.01.2003 DE 20300424 U
(43) Veröffentlichungstag der Anmeldung: 14.07.2004
(73) Patentinhaber: Küberit Profile Systems GmbH & Co. KG, 58513 Lüdenscheid (DE)
(72) Erfinder: Sondermann, Frank, 57489 Droishagen (DE)
(74) Vertreter: Sperling, Rüdiger

(56) Entgegenhaltungen:
- EP-A- 0 816 588
- EP-A- 0 839 973
- EP-A- 1 036 896
- WO-A-00/14351
- BE-A- 531 202
- DE-A1- 19 926 548
- DE-U1- 20 117 167
- DE-U1- 29 521 766
- US-A- 4 455 797
- US-A- 5 810 468

## Beschreibung

Die Erfindung betrifft einen Eckkantenschutz, Insbesondere für Treppenkanten, bestehend aus einem Trittprofil und einem auf der Treppe festlegbaren Basisprofil.

Aus der gattungsbildenden DE 295 21 766 U bereits ein Treppenkantenprofil bekannt, bei dem das Basisprofil an seiner vorderen Kante im wesentlichen gerade endet und mit seiner Stirnkante einen Anschlag für den Setzschenkel des Trittprofils bildet. Dabei kann je nach Ausführungsform die Stirnfläche mit einer Rasterung versehen sein, die mit einer entsprechenden Rasterung an der Anschlagfläche des Setzschenkels Ineinander greift.

Aus der US 44 55 797 ist eine Treppenkantenschutzeinrichtung bekannt, welches aus einem Basisprofil und einem in integral daran abgeformten Trittwinkel besteht. Das Basisprofil ist L-förmig um die Treppenkante gelegt und wird an der Treppe über einen Nagel befestigt. An der Treppenkante weist das Basisprofil eine Schräge auf, welche als Anschlag-Kontaktfläche für den Trittwinkel dient. Die Außenseite des Basisprofils und die Innenseite des Trittwinkels passen formschlüssig zusammen. Der Trittwinkel ist aus Kunstoff ausgebildet und weist Luftkammern zur Verbesserung der Dämpfungseigenschaften auf. Am Trittwinkel sind an beiden Enden sogenannte Abdeckflügel ausgebildet, die nach dem Aufsetzen des Trittwinkels auf das Basisprofil den Treppenbelag gegen das Basisprofil drücken. Die Anwendung beschränkt sich auf Teppichböden, die zwischen Abdeckflügel und Basisprofil komprimiert und eingeklemmt werden.

Nachteilig an dieser Konstruktion ist, daß sich die Anwendung auf flexible Treppenbeläge, z B. Teppichbodenbeläge mit einer ganz bestimmten Materialstärke beschränkt. Bei Verlegung von Teppichböden mit einer größeren Materialdicke müßte für jede Materialstärke jeweils eine anderer Trittwinkel verwendet werden. Bei Verwendung von Laminat- oder Parkettböden kann dieser bekannte Kantenschutz nicht eingesetzt werden, da es bei der Anbringung erforderlich ist, den Treppenbelag in einer Welle etwas auszubeulen, damit die Endkante in die entsprechende Nut einschlüpfen kann. Auch muß die Setzstufe aus Laminat weggebogen werden, wodurch die Gefahr besteht, sie von dem Untergrund zu lösen.

Aus der EP 0 816 588 A2 ist eine Vorrichtung zum Festlegen einer Abdeckschiene für eine Treppenstufe bekannt, bei der ein Basisprofil an der Treppenstufe mittels Schrauben befestigt ist. Das Basisprofil weist eine nach oben gerichtete Blockleiste auf, die von Stegen einer Abdeckschiene übergriffen ist. Zur Anpassung der Abdeckschiene an unterschiedliche Dicken der Trittstufe ist die Blockleiste durch ein Distanzstück verlängerbar.

Die DE 199 26 548 A1 offenbart eine Vorrichtung zum Trittkantenschutz zum Halten von verschieden starken Treppenauflagen, bei der an einer Grundkonstruktion ein Basisprofil befestigt ist, das im Vorderbereich eine U-förmige Gestalt aufweist, in die ein Steg eines Trittschenkels einführ- und befestigbar ist.

Die DE 201 17 167 U1 offenbart eine Fugenüberbrückungsanordnung und einen Eckkantenschutz. Die Vorrichtung umfasst ein Basisprofil und ein Abdeckprofil, wobei an der Oberseite des Basisprofils bzw. an der Unterseite des Abdeckprofils eine in Längsrichtung verlaufende rinnenförmige Vertiefung oder ein in Längsrichtung verlaufender Durchbruch angeordnet ist.

Aus der DE 295 21 766 U1 ist ein höhenverstellbares Treppenkantenprofil bekannt, das ein Trittwinkelprofil mit einem Trittschenkel und ein Basisprofil mit zwei nebeneinander angeordneten sich nach oben erstreckenden Stegen aufweist. Das Trittwinkelprofil ist an dem Basisprofil über eine höhenverstellbare Halterung befestigt.

Aus der US 4,455,797 ist eine Treppenkantenschutzschiene bekannt mit einem Basisprofil und einem Trittprofil. Das Basisprofil ist in der Vertikalen so ausgebildet, dass es eine nach unten erstreckende Setzstufe in Form einer Webgabelung aufweist, wobei sich ein Ast der Gabelung entlang der Vertikalen der Trittstufe erstreckt und der andere Ast schräg in einem Winkel von dem ersten Ast beanstandet ist. In der Horizontalen weist das Basisprofil eine Bodenplatte auf. Das Trittprofil steht in direktem Kontakt zum Basisprofil, wobei es auf dem schrägen Ast und in der Horizontalen auf dem Basisprofil aufliegt.

Die US 5,810,468 offenbart eine Stufenbeleuchtung aus im Wesentlichen zwei Teilen, wobei ein Teil ein zusammenhängendes Bauteil bestehend aus Basisprofil und Trittprofil ist, und der andere Teil ein lichtleitendes Bauteil, ausgebildet als Schiene. Zwischen dem als einstückig ausgeführten Basisprofil und Trittprofil existiert ein U-förmiger Hohlraum, welcher von einem Setzschenkel und einem nach unten abstehenden Teilbereich des Basisprofils gebildet wird. In diesen Hohlraum befindet sich die Schiene mit Leuchtmitteln, die von dem Setzschenkel und dem Basisprofilteilbereich eingerahmt wird.

Aufgabe der Erfindung ist es, ein Treppenkantenprofil der eingangs genannten Art derart weiterzubilden, daß das Treppenkantenprofil für Treppenbeläge mit verschiedensten Materialstärken ohne großen Meß- und Richtaufwand einsetzbar ist.

Diese Aufgabe wird erfindungsgemäß durch einen Treppenkantenschutz, gelöst, der aus einem Trittprofil und einem auf der Treppe festlegbaren Basisprofil besteht, wobei das Trittprofil mit einem Trittbereich, einem daran einstückig angeordneten, im Wesentlichen senkrechten Setzschenkel und einem Steg versehen ist, und das Basisprofil eine Bodenplatte aufweist, an der eine Halteeinrichtung ausgebildet ist, wobei das Trittprofil an dem Basisprofil über eine stufenlos oder mit Stufen höhenverstellbare Halterung zerstörungsfrei lösbar festlegbar ist, und mit Befestigungsmittein, und an der Bodenplatte eine nach unten abstehenden Rippe ausgebildet ist, wobei in dem Basisprofil Ausnehmungen ausgebildet sind, in die zugeordnete, entsprechend geformte Vorsprungs-Bereiche des Schenkels eintreten können, und wobei der Steg eine erste Führungs-Stützfläche aufweist, die mit einer ersten Gegenfläche an der Halteeinrichtung des Basisprofils zusammenwirkt und der Setzschenkel eine zweite Führungs-Stützfläche aufweist, die mit einer zweiten Gegenfläche an der nach unten abstehenden Rippe zusammenwirkt.

Vorteilhafterweise sind das Treppenkantenprofil und das Basisprofil über die höhenverstellbare Halterung miteinander lösbar verbunden. Beim Anbringen von Eckantenschutzprofilen mit in der Höhe anpaßbaren Trittprofil an Treppen mit Parkett- und Laminatbödenbelag war es erforderlich , die Lage des Basisprofils mit den Schraubenlöchern mit dem aufgesetzten Trittprofil mit Bleistift anzuzeichnen oder anzubohren. Dann mußte das Trittprofil wieder abgenommen werden können, da ein steifer Treppenbelag insbesondere bei Wendeltreppen nicht unter den Abdeckflügel eingefädelt werden kann. Durch die erfindungsgemäße Ausbildung kann das Basisprofil ohne Hilfsmittel unmittelbar festgeschraubt werden, ohne vorher die Lage der Bohrlöcher anzuzeichnen. Das Basisprofil braucht lediglich auf Länge geschnitten zu werden und bei gleichzeitigen Andrücken kann die Schraube eingedreht werden.

Weil die zur Treppenkante gerichtete Seite der Rippe als eine Anschlagfläche ausgebildet ist, wird die Positionierung erleichtert.

Das Trittprofil weist zwei im Abstand parallel verlaufende erste und zweite Führungs-Stützflächen auf, die mit entsprechend zugeordneten, am Basisprofil angeordneten ersten und zweiten Gegenflächen zusammenwirken. Durch das Zusammenwirken der Führungs-Stützflächen mit den Gegenflächen am Basisprofil ist die vertikale Verschieblichkeit des Trittprofils gewährleistet. Auch das Moment beim Auftreten auf das Treppenkantenprofil wird durch die geschickte Anordnung der Führungs-Stützflächen und der Gegenflächen auf das Basisprofil übertragen.

Hierbei ist es günstig, daß an dem Trittschenkel ein im wesentlichen zur Trittstufe gerichteter Steg angeordnet ist, an dessen zur Treppenkante gerichteter Seite die erste Führungs-Stützfläche ausgebildet ist, und daß an entsprechender Stelle am Basisprofil ein entsprechender Steg die der ersten Führungs-Stützfläche zugewandte Gegenfläche aufweist.

Des weiteren ist günstig, daß die zweite Führungs-Stützfläche an dem und die zugeordnete Gegenfläche an einer im wesentlichen nach vorn gerichteten Stirnkante des Basisprofils ausgebildet ist.

Zur Einstellbarkeit der Höhe des Trittprofils ist es sehr vorteilhaft, daß die Stege auf dem Basisprofil so angeordnet und die Innenseiten der Stege so ausgebildet sind, daß diese einen Gewindetreibkanal bilden. Günstigerweise sind hierzu auch an dem Trittschenkel Senklöcher zur Aufnahme von Treibschrauben ausgebildet. Über die Treibschrauben wird der Abstand zwischen Trittprofil und Basisprofil so eingestellt, daß der Abdeckflügel auf dem Treppenbelag zur Auflage kommt. Beim Einschrauben der Treibschrauben in den Gewindetreibkanal wird die Wandung des Steges auf dem Basisprofil mit der Führungs-Stützfläche gegen die Gegenfläche am Steg des Trittwinkelpofiles gedrückt. Es erfolgt somit gleichzeitig zur Höheneinstellung ein Verklemmung zwischen Trittwinkelschenkel und Basisprofil.

In einer vorteilhaften alternativen Ausbildung ist die höhenverstellbare Halterung als mindestens ein Rastersteg mit Vorsprüngen (linksseitig) an der Unterseite des Trittschenkels ausgebildet ist, wobei die Vorsprünge in entsprechende Einsenkungen an den Innenseiten der Stege einrastbar sind. Durch diese Rasterausbildung können Trittprofil und Basisprofil leicht montiert und demontiert werden.

Um eine feinere Abstufung in der Höheneinstellung zu erzielen, ist es sehr vorteilhaft, daß die linksseitigen Vorsprünge zu den rechtsseitigen Vorsprüngen des mindestens einen Rastersteges oder die linkseitigen Einsenkungen zu den rechtsseitigen Einsenkungen der Stege um einen vorbestimmten Abstand untereinander versetzt sind.

Zum Festlegen des Basisprofils auf der Treppe sind an diesem vorteilhafterweise Bohrlöcher vorgesehen.

Um eine rutschfeste Oberfläche zu erhalten, kann es günstig sein, den Trittschenkel an seiner Außenseite mit in Profillängsrichrung verlaufende Rillen zu versehen und am Übergang Trittschenkel Setzschenkel und/oder am Abdeckflügel Rillen auszubilden.

Damit das Basisprofil sicher auf der Treppe festgelegt werden kann und der Treppenbelag verschiebefrei auf dem Basisprofil aufliegt ist es günstig, daß der horizontale Abschnitt des Basisprofil an seiner Oberseite und seiner Unterseite eine Profilierung ausweist.

Wird das Treppenkantenprofil für die minimal mögliche Materialstärke eingesetzt, so ist an der Innenseite des Setzschenkels ein Absatz ausgebildet, der die tiefste Stellung des Trittprofiles begrenzt. Diese Treppenbelagstärke ist vorteilhaft bei Treppenkanten mit extrem hoher Belastung, da sich das Trittprofil bei der Anschlagstellung über den Anschlag am Basisprofil abstützen kann. Weitere vorteilhafte Ausgestaltungen der Erfindung sind in übrigen Unteransprüchen offenbart.

Die Erfindung wird nachfolgend anhand in der Zeichnung dargestellter Ausführungsbeispiele näher erläutert.

In den Zeichnungen zeigen :
Fig. 1 eine Seitenansicht einer ersten Ausführungsform des Eckkantenschutzes in größter Einstellhöhe
Fig. 2 eine Seitenansicht einer ersten Ausführungsform des Eckkantenschutzes in gringster Einstellhöhe,
Fig. 3 Trittprofil und Basisprofil im montierten Zustand bei Verwendung einer vertikalen Setzstufe,
Fig. 4 ein weiteres Ausführungsbeispiel im montierten Zustand,
Fig. 5 ein weiteres Ausführungsbeispiel eines Trittprofiles und Basisprofiles mit Rasterflächen und schräger Setzstufe,
Fig. 6 einen Querschnitt eines Trittprofils mit Rasterstegen,
Fig. 7 einen Querschnitt des dem Trittprofil aus Fig. 6 entsprechenden Basisprofiles und
Fig. 8 einen Querschnitt des Treppenkantenprofils gem. Fig.6 und Fig. 7.

Das in den Figuren 6, 7 und 8 dargestellte und in der dazugehörigen Beschreibung erläuterte Ausführungsbeispiel fällt nicht unter die Lehre der Patentansprüche.

Fig. 1 zeigt eine Seitenansicht eines Trittprofils 1, wie es bei dem erfindungsgemäßen Eckkantenschutz zu Einsatz gelangt. Das Trittprofil 1 besteht aus einem Trittschenkel 2 sowie einem zu diesem im wesentlichen senkrecht angeordneten Setzschenkel 3. Am Trittschenkel 2 ist im wesentlichen parallel zum Setzschenkel 3 in einem vorbestimmten Abstand ein Steg 10 ausgebildet, dessen zum Setzschenkel 3 gerichtete Seite eine erste Führungs-Stützfläche 7 bildet. Der Trittschenkel 2 geht über den Steg 10 hinaus und bildet in diesem Bereich einen Abdeckflügel 5. Der Abdeckflügel 5 verjüngt sich leicht zum freien Ende hin und ist an diesem abgerundet ausgebildet. In seiner Lage ist der Abdeckflügel 5 leicht in Richtung Treppenoberseite geneigt. Im Trittschenkel 2 sind im Bereich zwischen Steg 10 und Setzschenkel 3 Senklöcher 15 ausgebildet, in welche bei der Montage Treibschrauben 15' eingesetzt werden. An der Oberfläche des Trittschenkels 2 sind im Übergang zwischen Trittschenkel 2 und Setzschenkel 3 sowie im Bereich oberhalb des Steges 10 und des Abdeckflügels 5 in Profillängsrichtung verlaufende Rillen 18 ausgebildet, um eine rutschfeste und trittsichere Oberfläche zu erzielen. Die Außenseite des Setzschenkels 3 ist als eine Schräge ausgebildet, welche nach unten in eine radiale Krümmung übergeht. Die Innenseite des Setzschenkels 3 weist bei diesem Ausführungsbeispiel von unten her gesehen einen ersten Absatz 30 auf, nach dem die Innenseite in eine zweite Führungs-Stützfläche 6 übergeht, die mit der Stirnseite einer Bodenplatte des Basisprofils 4 zusammenwirkt. Es kann für eine solche Stirnfläche jedoch auch eine besondere Verdickung am Basisprofil ausgebildet sein.

An dem stirnseitigen Ende der Bodenplatte 19 des Basisprofils 4 ist eine nach unten gerichtete Rippe 80 angeformt die auf der zur Treppenkante weisenden Seite eine Anschlagfläche aufweist. Die Anschlagfläche kommt bei der Montage gegen die Treppenkante oder gegen die obere äussere Kante des Belags auf der Setzstufe zur Anlage und bestimmt so die Position des Basisprofils.
Die Aussenfläche der Rippe wirkt bei diesem Ausführungsbeispiel als Anschlag für die Innenfläche der Setzstufe.

Im Anschluß an die zweite Führungs-Stützfläche 6 ist an der Innenseite des Setzschenkels 3 ein Anschlag 20 ausgebildet, welcher beim Aufschieben des Trittprofils 1 auf das Basisprofil 4 die geringste Parkettdicke definiert.

Während Fig.1 den Einsatz bei grösster Höhe zeigt, stellt Fig. 2 den Einsatz bei geringster Höhe dar. Hierbei kommt die besondere Ausbildung des Schenkels 10 mit den Vorsprüngen 16 zum Tragen, die in die Ausnehmungen 40 in der Bodenplatte eintreten. Hierdurch vergrössert sich die Einsatzbereich um die Materialdicke der Bodenplatte 19.

Auf dem Basisprofil 4 sind zwei Stege 11, 13 angeordnet, welche an den inneren Seiten so profiliert sind, daß sie einen Gewindetreibkanal 14 zum Einschrauben der Treibschrauben 15' bilden. An der Außenseite des rechten Steges 11 ist die erste Gegenfläche 9 ausgebildet, die mit der ersten Führungs-Stützfläche 7 an der Innenseite des Steges 10 des Trittprofiles 1 zusammenwirkt. In der Bodenplatte des Basisprofiles 4 sind Bohrlöcher 17 vorgesehen, über welche das Basisprofil 4 an der Treppe befestigt wird. Die Bodenplatte des Basisprofiles 4 ist beidseitig mit einer Profilierung 19 versehen, um das Basisprofil 4 verschiebefest auf der Treppe und den Treppenbelag 12 verschiebefest auf dem Basisprofil festlegen zu können.

Fig. 3 zeigt ein Trittprofil 1 und das Basisprofil 4 im montierten Zustand. Das Basisprofil 4 ist über Schrauben 33 an einer Treppenstufe 31 festgelegt. Das Basisprofiles 4 wurde in diesem Ausführungsbeispiel so angeordnet, daß an der Stirnseite der Stufe eine vertikale Setzstufe 32 angebracht werden kann. Zur Positionierung des Basisprofiles 4 ist es sehr wichtig, daß das Trittprofil 1 kurz aufgesetzt werden kann. Zum Einlegen des Treppenbelages 12 ist es jedoch wieder vorteilhaft und bei Laminat- und Parkettböden zwingend, daß das Trittprofil 1 wieder abgenommen werden kann. In diesem Ausführungsbeispiel wird das Trittprofil 1 auf das Basisprofil 4 aufgeschoben, bis der Abdeckflügel 5 an der Oberseite des Treppenbelages 12 zur Auflage kommt. Danach wird das Trittprofil 1 über die Treibschrauben 15' am Basisprofil festgelegt. Beim Einschrauben der Treibschrauben 16 verklemmt sich der Steg 11 des Basisprofiles 4 mit dem Steg 10 des Trittschenkelprofils 1. Der Anschlag 20 tritt hier nicht in Aktion, da der Treppenbelag 12 eine Materialstärke aufweist, die über der kleinstmöglichen liegt.

Auch Fig. 4 zeigt ein weiteres Ausführungsbeispiel, bei dem der Setzschenkel im oberen Bereich an dem Steg 13 des Basisprofils 4 zur Anlage kommt und so ein mögliches Ausweichen des Stegs verhindert, wenn dieser aus weicherem Material, z.B. Kunststoff besteht.

Fig. 5 zeigt ein weiteres Ausführungsbeispiel, bei dem die zweite und erste Führungs-Stützfläche 6, 7 und die entsprechende zweite und erste Gegenfläche 8,9 gerastert ausgebildet sind. Das Basisprofil 4 weist bei diesem Ausführungsbeispiel lediglich einen Steg 11' auf. Am Trittprofil 1 sind bei diesem Ausführungsbeispiel keine Senklöcher 15 ausgebildet. Dargestellt ist der Montagezustand bei minimaler Stärke des Treppenbelags 12. Diese Ausführungsform ist natürlich auch bei dickeren Bodenbelägen 12 einsetzbar.

In Fig. 6 ist ein Querschnitt eines alternativen Trittprofiles 1 dargestellt. Zur Festlegung des Trittprofiles 1 auf einem an der Treppe befestigten Basisprofiles 4 sind am Trittschenkel 2 im wesentlichen senkrecht zwei Rasterstege 21 und 22 ausgebildet. Die Rasterstege 21 und 22 weisen an ihren Außenseiten Vorsprünge 23 und 24 zur Arretierung am Basisprofil 4 auf. Die Vorsprünge 23 und 24 sind in diesem Ausführungsbeispiel symmetrisch ausgebildet, können jedoch in einem weiteren Ausführungsbeispiel auch um einen vorbestimmten Abstand untereinander versetzt angeordnet sein. Die Vorsprünge 23 und 24 sind hier als Zähne dargestellt, deren nach außen weisende Fläche flacher als deren Rückfläche bezüglich der Längsachse der Rasterstege 21,22 ausgebildet ist. Die Rasterstege 21,22 sind um ihre Verbindungsstelle zum Trittschenkel federnd ausgebildet. Der Übergang der Rasterstege 21,22 zum Trittschenkel 1 ist jeweils durch einen außenseitigen Radius 27 und durch einen innenseitigen Radius 28 ausgerundet. Die Wandung der Rasterstege 21,22 ist durch einen schrägen Übergang 29 zur Verbindungsstelle nach innen versetzt.

In Fig. 7 ist ein Querschnitt des dem Trittprofil 1 gem. Fig. 6 entsprechenden Basisprofiles 4 dargestellt. Die Stege 11 und 13 weisen an ihren Innenseiten Einsenkungen 25, 26 auf, welche in diesem Ausführungsbeispiel untereinander um den halben Einsenkungsabstand versetzt angeordnet sind. Die Stege 11,13 sind an den oberen Innenseiten über eine Fase abgeschrägt. Zwischen den zwei Stegen 11 und 13 ist eine Abweiseinrichtung 34 angeordnet, welche die Form eines Prismas aufweist, das mit seiner Spitze nach oben zeigt.

In Fig. 8 ist das Trittprofil 1 sowie das Basisprofil 4 im demontierten sowie im montierten Zustand dargestellt. Der montierte Zustand zeigt nur eine Montagestellung auf, wobei in der aufgezeigten Montagestellung das Trittprofil 1 vollkommen auf das Basisprofil 4 aufgeschoben ist. Dies ist die Stellung für die minimal mögliche Materialstärke des Treppenbelags im vorgespannten Zustand.

Im montierten Zustand ist gut zu erkennen, wie die beiden Führungs-Stützflächen 6 und 7 die beiden Stege 11 und 13 umgreifen und direkt an den Gegenflächen 8 und 9 der Stege 11 und 13 anliegen. Die Stärke der Stege 11 und 13 ist so gewählt, daß sie die Ausnehmung zwischen den Führungsflächen 11 und 21 und den Außenseiten der Rasterstege 21 und 22 nahezu vollkommen ausfüllen. Die Höhe der Stege 11,13 ist auf die Höhe der Rasterstege 21,22, wie auch auf die Höhe des Steges 10 und der Führungsfläche 6 abgestimmt.

In diesem dargestellten montierten Zustand greift lediglich der linke Rastersteg 21 mit seinen Vorsprüngen 23 in die Einsenkungen 27 des linken Haltestegs 11 ein. Der rechte Rastersteg 22, mit seinen Vorsprüngen 24 ist in dem dargestellten montierten Zustand ausgefedert, da die Einsenkungen 27,28 der Stege 11,13 um einen halben Einsenkungsabstand untereinander versetzt angeordnet sind.

Die in den Figuren 5 bis 8 dargestellten Ausführungsformen weisen ebenfalls die nach unten gerichtete Rippe 80 auf. Im Übrigen sind alle Ausführungsbelspiele beispielhaft und nicht sollen einschränkend verstanden werden, da auch weitere, nicht dargestellte Ausführungsformen möglich sind.

## Patentansprüche

1. Treppenkantenschutz,
bestehend aus einem Trittprofil (1) und einem auf der Treppe festlegbaren Basisprofil (4),
wobei das Trittprofil mit einem Trittschenkel (2), einem daran einstückig angeordneten, im Wesentlichen senkrechten Setzschenkel (3) und einem Steg (10; 10') versehen ist, und
das Basisprofil eine Bodenplatte (19) aufweist, an der eine Halteeinrichtung ausgebildet ist,
wobei das Trittprofil an dem Basisprofil (4) über eine stufenlos oder mit Stufen höhenverstellbare Halterung zerstörungsfrei lösbar festlegbar ist, und mit Befestigungsmitteln, und
an der Bodenplatte (19) eine nach unten abstehenden Rippe (80) ausgebildet ist,
**dadurch gekennzeichnet daß**
in dem Basisprofil (4) Ausnehmungen (40) ausgebildet sind, in die zugeordnete, entsprechend geformte Vorsprungs-Bereiche (16) des Stegs (10) eintreten können, und daß
der Steg (10) eine erste Führungs-Stützfläche (7) aufweist, die mit einer ersten Gegenfläche (9) an der Halteeinrichtung des Basisprofils (4) zusammenwirkt und der Setzschenkel (3) eine zweite Führungs-Stützfläche ( 6) aufweist, die mit einer zweiten Gegenfläche (8) an der nach unten abstehenden Rippe (80) zusammenwirkt.

2. Treppenkantenschutz nach Anspruch 1, **dadurch gekennzeichnet, daß** die erste und zweite Führungs-Stützfläche (6,7) des Trittprofil (1) im Abstand parallel verlaufen.

3. Treppenkantenschutz nach mindestens einem der vorangegangenen Ansprüche, **dadurch gekennzeichnet, daß** zwei Stege (11,13) auf dem Basisprofil (4) so angeordnet und die Innenseiten der Stege (11,13) so ausgebildet sind, daß diese einen Gewindetreibkanal (14) bilden.

4. Treppenkantenschutz nach mindestens einem der vorangegangenen Ansprüche, **dadurch gekennzeichnet, daß** an dem Trittschenkel (2) Senklöcher (15) zur Aufnahme von Treibschrauben (15') ausgebildet sind.

5. Treppenkantenschutz nach mindestens einem der Ansprüche 1 -2, **dadurch gekennzeichnet, daß** die höhenverstellbare Halterung als mindestens ein Rastersteg (10';) mit Vorsprüngen (26), bevorzugt linksseitig an der Unterseite des Trittschenkels (2) ausgebildet ist, wobei die Vorsprünge (26) in entsprechende Einsenkungen (24) an den Innenseiten der Stege (11') einrastbar sind.

6. Treppenkantenschutz nach Anspruch 5, **dadurch gekennzeichnet, daß** die linksseitigen Vorsprünge (26) zu den rechtsseitigen Vorsprüngen (24) des mindestens einen Rasterstegs (11')um einen vorbestimmten Abstand untereinander versetzt sind.

7. Treppenkantenschutz nach mindestens einem der Ansprüche 5 - 6, **dadurch gekennzeichnet, daß** die Vorsprünge (26) als Zähne ausgebildet sind, deren nach außen weisende Fläche flacher als deren Rückfläche bezüglich der Längsachse der Rasterstege (10') ausgebildet ist.

8. Treppenkantenschutz nach mindestens einem der Ansprüche 5 - 7, **dadurch gekennzeichnet, daß** bei den Einsenkungen (24) die nach außen weisenden Flächen flacher als deren Rückflächen bezüglich der Längsrichtung der Stege (11') ausgebildet sind.

9. Treppenkantenschutz nach mindestens einem der vorangegangenen Ansprüche, **dadurch gekennzeichnet, daß** das Basisprofil (4) Bohrlöcher (17) zum Festlegen auf der Treppe aufweist.

10. Treppenkantenschutz nach mindestens einem der vorangegangenen Ansprüche, **dadurch gekennzeichnet, daß** der Trittschenkel (2) an seiner Außenseite in Profillängsrichtung verlaufende Rillen (18) aufweist.

11. Treppenkantenschutz nach mindestens einem der vorangegangenen Ansprüche, **dadurch gekennzeichnet, daß** am Übergang Trittschenkel (1) Setzschenkel (3) und/oder am Abdeckflügel (5) Rillen (18) als rutschhemmende Oberfläche ausgebildet sind.

12. Treppenkantenschutz nach mindestens einem der vorangegangenen Ansprüche, **dadurch gekennzeichnet, daß** der horizontale Abschnitt des Basisprofil (4) an seiner Oberseite und/oder seiner Unterseite eine Profilierung (19) ausweist.

13. Treppenkantenschutz nach mindestens einem der vorangegangenen Ansprüche, **dadurch gekennzeichnet, daß** an der Innenseite des Setzschenkels (3) ein Absatz (20) ausgebildet ist.

14. Treppenkantenschutz nach mindestens einem der vorangegangenen Ansprüche, **dadurch gekennzeichnet, daß** die Außenseite des Setzschenkels (3) als eine Schräge ausgebildet ist, welche nach unten in eine radiale Krümmung übergeht.

## Claims

1. Stair edge protector, consisting of a tread profile (1) and a base profile (4) which can be fixed to the stairs, the tread profile being provided with a tread leg (2), a substantially perpendicular riser leg (3) that is integrally arranged thereon, and a web (10; 10'), and
the base profile comprising a floor plate (19), on which a securing device is formed,
the tread profile being able to be fixed In a non-destructively detachable manner to the base profile (4) by means of a continuously or stepped height-adjustable mounting, and comprising fastening means, and
a downwardly protruding rib (80) being formed on the floor plate (19),
**characterised In that** recesses (40) are formed in the base profile (4), into which recesses assigned, correspondingly formed projection regions (16) of the web (10) can enter, and
**in that**
the web (10) comprises a first guiding support face (7), which cooperates with a first counterface (9) on the securing device of the base profile (4), and the riser leg (3) comprises a second guiding support face (6), which cooperates with a second counterface (8) on the downwardly protruding rib (80).

2. Stair edge protector according to claim 1, **characterised In that** the first and second guiding support faces (6, 7) of the tread profile (1) extend at a distance from each other in parallel.

3. Stair edge protector according to at least one of the preceding claims, **characterised in that** two webs (11, 13) are arranged on the base profile (4) and the Inner sides of the webs (11, 13) are designed such that they form a threaded drive channel (14).

4. Stair edge protector according to at least one of the preceding claims, **characterIsed In that** sinkholes (15) for receiving drive screws (15') are formed on the tread leg (2).

5. Stair edge protector according to at least one of claim 1 and claim 2, **characterised In that** the height-adjustable mounting Is formed as at least one locking web (10';) having projections (26), preferably on the left-hand side, on the underside of the tread leg (2), the projections (26) being able to engage in corresponding depressions (24) on the Inner sides of the webs (11').

6. Stair edge protector according to claim 5, **characterised in that**, with respect to the right-hand side projections (24) of the at least one locking web (11'), the left-hand side projections (26) are offset, one below the other, by a predetermined distance.

7. Stair edge protector according to at least one of claim 5 and claim 6, **characterised In that** the projections (26) are formed as teeth, the outwardly facing face of which is flatter than the rear face thereof with respect to the longitudinal axis of the locking webs (10').

8. Stair edge protector according to at least one of claims 5 to 7, **characterised in that** in the case of the depressions (24), the outwardly facing faces are flatter than the rear faces thereof with respect to the longitudinal direction of the webs (11').

9. Stair edge protector according to at least one of the preceding claims, **characterIsed in that** the base profile (4) comprises bore holes (17) for fixing to the stairs.

10. Stair edge protector according to at least one of the preceding claims, **characterIsed In that** the tread leg (2) comprises grooves (18) on the outer side thereof, said grooves extending in the longitudinal direction of the profile.

11. Stair edge protector according to at least one of the preceding claims, **characterised In that** grooves (18) are formed as a slip-resistant surface on the transition between the tread leg (1) and the riser leg (3) and/or on the cover flap (5).

12. Stair edge protector according to at least one of the preceding claims, **characterised In that** the horizontal portion of the base profile (4) has a profiling surface (19) on the upper side and/or the lower side thereof.

13. Stair edge protector according to at least one of the preceding claims, **characterised in that** an indentation (20) is formed on the Inner side of the riser leg (3).

14. Stair edge protector according to at least one of the preceding claims, **characterised in that** the outer side of the riser leg (3) Is formed as a slope which transitions downwards Into a radial curve.

## Revendications

1. Protection de bords d'escalier, se composant d'un profilé de marche (1) et d'un profilé de base (4) fixable sur l'escalier,
le profilé de marche étant muni d'une branche de marche (2), d'une branche de pose (3) sensiblement perpendiculaire disposée d'une seule pièce dessus et d'une bride (10; 10'), et
le profilé de base présentant une plaque de fond (19) sur laquelle est ménagé un dispositif de retenue,
le profilé de marche pouvant être fixé de manière amovible sans destruction sur le profilé de base (4) par une fixation réglable en hauteur par palier ou en continu et des moyens de fixation et
une nervure (80) qui fait saillie vers le bas étant réalisée sur la plaque de fond (19), **caractérisée en ce que**
dans le profilé de base (4), il est réalisé des évidements (40) dans lesquels peuvent pénétrer des zones de saillie (16) associées de la branche (10) et formées de manière correspondante, et **en ce que**
la bride (10) présente une première surface d'appui de guidage (7) qui coopère avec une première contre-surface (9) sur le dispositif de retenue du profilé de base (4) et la branche de pose (3) présente une seconde surface d'appui de guidage (6) qui coopère avec une seconde contre-surface (8) sur la nervure (80) faisant saillie vers le bas.

2. Protection de bord d'escalier selon la revendication 1, **caractérisée en ce que** la première et la seconde surfaces d'appui de guidage (6, 7) du profilé de marche (1) s'étendent parallèlement à distance.

3. Protection de bord d'escalier selon au moins l'une des revendications précédentes **caractérisée en ce que** deux brides (11, 13) sont disposées sur le profilé de base (4) et les faces internes des brides (11, 13) sont ménagées de sorte que celles-ci forment un canal fileté d'entraînement (14).

4. Protection de bord d'escalier selon au moins l'une des revendications précédentes **caractérisée en ce que** sur la branche de marche (2), il est prévu des lumières (15) pour le logement de vis d'entraînement (15').

5. Protection de bord d'escalier selon au moins l'une des revendications 1 à 2, **caractérisée en ce que** la fixation réglable en hauteur est réalisée comme au moins une bride d'encliquetage (10') avec des saillies (26), de préférence à gauche, sur la face Inférieure de la branche de marche (2), les saillies (26) pouvant s'encliqueter dans des dépressions correspondantes (24) dans les faces internes des brides (11').

6. Protection de bord d'escalier selon la revendication 5, **caractérisée en ce que** les saillies (26) sur le côté gauche sont décalées des saillies (24) sur le côté droit d'au moins une bride d'encliquetage (11') d'une distance prédéterminée entre elles.

7. Protection de bord d'escalier selon au moins l'une des revendications 5 à 6, **caractérisée en ce que** les saillies (26) sont réalisées comme des dents dont la surface dirigée vers l'extérieur est plus plate que leur surface arrière par rapport à l'axe longitudinal des brides d'encliquetage (10').

8. Protection de bord d'escalier selon au moins l'une des revendications 5 à 7, **caractérisée en ce que** pour les enfoncements (24), les surfaces tournées vers l'extérieur sont plus plates que leurs surfaces arrière par rapport à l'axe longitudinal des brides (11').

9. Protection de bord d'escalier selon au moins l'une des revendications précédentes **caractérisée en ce que** le profilé de base (4) présente des lumières (17) pour la fixation sur l'escalier.

10. Protection de bord d'escalier selon au moins l'une des revendications précédentes **caractérisée en ce que** la branche de marche (2) présente sur sa face externe des rainures (18) s'étendant dans la direction longitudinale de profilé.

11. Protection de bord d'escalier selon au moins l'une des revendications précédentes **caractérisée en ce qu'**à la transition entre la branche de marche (1) et la branche de pose (3) et/ou l'aile de couverture (5), il est prévu des rainures (18) servant de surface antidérapante.

12. Protection de bord d'escalier selon au moins l'une des revendications précédentes **caractérisée en ce que** la section horizontale du profilé de base (4) présente sur sa face supérieure et/ou sa face inférieure un profilage (19).

13. Protection de bord d'escalier selon au moins l'une des revendications précédentes **caractérisée en ce que** sur la face Interne de la branche de pose (3), il est formé un talon (20).

14. Protection de bord d'escalier selon au moins l'une des revendications précédentes **caractérisée en ce que** la face externe de la branche de pose (3) est réalisée comme un chanfrein qui se transforme en une courbure radiale vers le bas.
